# EUROPÄISCHE PATENTSCHRIFT

(11) **EP 0 610 412 B1**
(45) Veröffentlichungstag und Bekanntmachung des Hinweises auf die Patenterteilung: **19.07.1995**
(21) Anmeldenummer: 92923731.1
(22) Anmeldetag: 16.11.1992
(51) Int. Cl.: A45D 20/12

(54) **DIFFUSOR FÜR EINEN HAARTROCKNER**
DIFFUSER FOR A HAIR-DRYER
DIFFUSEUR POUR SECHE-CHEVEUX

(30) Priorität: 20.11.1991 GB 9124609
(43) Veröffentlichungstag der Anmeldung: 17.08.1994
(73) Patentinhaber: Braun Aktiengesellschaft, Frankfurt am Main (DE)
(72) Erfinder: PARKINSON, James Walter, Hull/Marina, North Humberside HU1 2DG (GB); LIEBENTHAL, Dieter, D-63477 Maintal (DE)
(74) Vertreter: Vorbeck, Wolfgang Ernst August, Dr.
(86) Internationale Anmeldenummer: EP9202640
(87) Internationale Veröffentlichungsnummer: WO9309693

(56) Entgegenhaltungen:
- EP-A- 0 439 781
- WO-A-91/08690
- FR-A- 1 479 564
- FR-A- 2 281 736
- FR-A- 2 332 720
- FR-A- 2 446 615
- GB-A- 396 845
- US-A- 2 626 618
- US-A- 3 840 030

## Beschreibung

Die vorliegende Erfindung bezieht sich auf einen Diffusor, der zusammen mit Haartrocknern benutzt werden kann.

Der von einem Haartrockner ausgehende Luftstrom ist normalerweise stark und nicht fokussiert, so daß nasse Haare schnell und wirksam getrocknet werden können. Einige Haartrockner bieten die Möglichkeit, die Geschwindigkeit des Luftstromes zwischen schnell und langsam und die Temperatur des Luftstroms von kühl, über warm bis heiß umzuschalten. Nicht alle Haarfrisuren können mit diesem herkömmlichen Haartrockner zufriedenstellend getrocknet werden. Daher wurden Geräte, wie zum Beispiel Düsen geschaffen, die auf den Luftauslaß eines Haartrockners aufgesetzt werden können. Ein weiteres Zusatzgerät Ist der Diffusor, mit dem die Luftgeschwindigkeit des austretenden Luftstromes reduziert werden kann.

Ein Diffusor umfaßt im allgemeinen eine becherartige äußere Schale, deren Boden eine Öffnung aufweist, die zu einem rohrförmigen Adapter führt und das Anbringen an die Luftauslaßöffung eines Haartrockners erleichtert. Das offene Ende der becherartigen äußeren Schale wird von einer weiteren becherartigen inneren Schale umgeben, die einen kleineren Radius aufweist, als die der äußeren Schale, so daß ein geschlossener Innenraum zwischen den sich gegenüberliegenden Wandflächen der Inneren und der äußeren Schale gebildet wird. Eine Vielzahl von insbesondere hohlen und insbesondere am Ende offenen Stiften erstrecken sich von der Außenfläche der inneren Schale, so daß bei Gebrauch die Luft des Haartrockners durch die am Ende offenen Stifte des Diffusors herausgeblasen wird.

Die Wirkung eines Diffusors liegt darin, den Luftstrom von der Luftauslaßöffnung eines Haartrockners durch eine Vielzahl von Öffnungen mit relativ kleinem Durchmesser zu verteilen. Dies bewirkt sowohl eine Verringerung der Geschwindigkeit als auch gegebenenfalls eine Kühlung des Luftstromes. Dies führt zu einer sehr viel sanfteren Trocknung als es bei einem Haartrockner ohne aufgesetzten Diffusor der Fall wäre. Die Haare werden von der Luft, die aus den Öffnungen in den Enden der Stifte herausbläst, nicht verwirbelt. Dies macht den Diffusor besonders geeignet zum Trocknen von naturgelockten sowie von dauergewelltem und gewelltem Haar.

Ein derartiger Diffusor ist beispielsweise aus der Druckschrift EP 0 439 781 A1 der Anmelderin bekannt. Dieser Diffusor besteht aus einer sich nach außen trichterförmig erweiternden Diffusorglocke und einer Diffusorblende. An der Außenseite der Diffusorblende sind zahlreiche Abstandsfinger vorgesehen, die an den Enden Auslaßöffnungen aufweisen, wodurch die austretende Luft auch in den Bereich der Haaransätze gelangen kann und eine bessere Durchflutung der Haare erreicht wird. Zur Erzeugung von Locken oder Wellen bei insbesondere von Natur aus glattem Haar sind herkömmliche Diffusoren nicht sonderlich gut geeignet bzw. umständlich zu handhaben.

In der Druckschrift FR 2 446 615 A ist ein Diffusor für einen Haartrockner offenbart, der ein Diffusorgehäuse aufweist, in welchem eine steuerbare Blende angeordnet ist. Diese Blende verfügt über einen Finger, der von der Blende absteht und ist um eine Mittelachse des Diffusors drehbar. Die Drehung erfolgt in einem Bereich, der durch die Abmessungen jeweils eines Langloches vorgegeben ist. Mit der Drehung um die Mittelachse verändert sich zum einen die Position der Blende und damit auch des Fingers bezüglich der Gehäuserückwand und zum anderen die Form des aus dem Diffusor austretenden Luftstromes. Ein gerichteter Luftstrom entsteht dann, wenn die Blende einen Abstand zur Gehäuserückwand aufweist. Ein diffuser Luftstrom tritt aus dem Diffusor dann aus, wenn die Blende direkt an der Gehäuserückwand anliegt.

Aus der US-A-3 840 030 ist ein Diffusor für einen Haartrockner mit einem Diffusorkörper mit den Merkmalen des Oberbegriffs des Anspruchs 1 bekannt, der an einer Luftauslaßöffnung des Haartrockners festlegbar ist, wobei der Diffusorkörper Luftaustrittsöffnungen und mehrere Haarerfassungselemente aufweist, die sich von dem Diffusorkörper weg nach außen erstrecken, wobei wenigstens einige der Haarerfassungselemente relativ zu anderen Haarerfassungselementen von einer Position in eine andere, räumlich entfernte Position bewegbar an dem Diffusorkörper angeordnet sind. Bei diesem Diffusor handelt es sich um einen elektromotorisch angetriebenen Haarentwirrungskamm, der zwei leistenförmig angeordnete äußere Kämme aufweist, zwischen denen eine oszillierend hin- und herbewegbare Kammleiste angeordnet ist. Dabei wird der mittlere Kamm in rascher Folge mit einer Frequenz von etwa 3000 Schwingungen pro Minute zwischen den beiden äußeren Kämmen hin- und hergeführt. Dieses auf die Luftauslaßöffnung eines Haartrockners aufsetzbare Gerät soll der Entwirrung bzw. dem Glätten der Haare des Benutzers dienen, wobei die Haare bei eingeschaltetem Haartrocknergebläse gleichzeitig getrocknet werden können. Eine gesteuerte Bewegung der Haarerfassungselemente von der einen in die andere Position ist mit diesem bekannten Diffusor kaum durchführbar, da bei etwa 3000 Hin- und Herbewegungen pro Minute des mittleren Kammes eine einzige Hin- und Herbewegung lediglich die sehr kurze Zeitspanne von etwa 20 msec in Anspruch nimmt. Es leuchtet ein, daß somit eine von dem Benutzer gesteuerte bzw. bewirkte Bewegung der Haarerfassungselemente von der einen in die andere Position nicht möglich ist.

Der vorliegenden Erfindung liegt demgegenüber die Aufgabe zugrunde, einen Diffusor zu schaffen, mit dem neben dem insbesondere schonenden Trocknen auch ein Formen des Haares, insbesondere die Bildung von Locken oder Wellen, leicht möglich ist.

Gelöst wird diese Aufgabe bei dem Diffusor nach dem Oberbegriff des Anspruchs 1 dadurch, daß der Diffusorkörper eine für den Benutzer zugängliche Stellvorrichtung, wie einen Hebel, einen Drehring, eine Drehvorrichtung, einen Betätigungsring, ein Verstellmittel oder dergleichen, aufweist, mit der die Haarerfassungselemente durch den Benutzer von der einen Position in die andere Position bewegbar sind.

Dieser Diffusor weist den Vorteil einer schonenden Trocknung bei gleichzeitiger Formgebung der Haare, insbesonder der Bildung von Locken oder Wellen, auf. Kommen während der Benutzung des Diffusors die Haare in den Bereich der Haarerfassungselemente, so tauchen diese in die Haare hinein, so daß sich die Haare in einzelne Strähnen separiert zwischen den Haarerfassungselementen anordnen. Durch die vom Benutzer mittels der Stellvorrichtung bewirkte bzw. gesteuerte Bewegung einiger Haarerfassungselemente relativ zu anderen Haarerfassungselementen, werden die zwischen den Haarerfassungselementen liegenden Haarsträhnen zu Locken, Wellen oder sonstigen Umbiegungen verformt und können in dieser Form dem aus dem Diffusor austretenden Luftstrom ausgesetzt und getrocknet werden. Somit werden die zwischen den Haarerfassungselementen gefangenen und aufgrund der relativen Verschiebung der Haarerfassungselemente verformten Haarsträhnen mittels des Diffusors getrocknet und in eine natürlich anmutende, lockige oder wellige Form gebracht.

In einer bevorzugten Ausführungsform ist eine erste Gruppe von Haarerfassungselementen an dem Diffusorkörper festgelegt und eine zweite Gruppe von Haarerfassungselementen relativ zur ersten Gruppe von Haarerfassungselementen bewegbar. Damit läßt sich ein größerer Bereich von Haaren, d. h. mehrere Haarsträhnen gleichzeitig formen. Wird während des Trockenvorganges die eine Gruppe von Haarerfassungselementen relativ zur anderen Gruppe bewegt, so werden durch die feststehenden Haarerfassungselemente einzelne Abschnitte der Haarsträhnen in ihrer Position gehalten, während sie mittels der dazu beweglichen Haarerfassungselemente entsprechend in Wellen bzw. Locken gelegt und in dieser Position getrocknet werden. Je nach Größe der Auslenkung erreicht man größere bzw. kleinere Locken und Wellen.

In vorteilhafter Weiterbildung der Erfindung sind sämtliche Haarerfassungselemente relativ zueinander bewegbar, wodurch die erforderliche Größe der Auslenkung der Haarerfassungselemente relativ zueinander verringert und damit eine bessere Handhabung des Diffusors ermöglicht wird.

Durch die kreisförmige Bewegung wenigstens einer Gruppe von Haarerfassungselementen bezüglich einer Mittelachse des Diffusors wird ein einfacher mechanischer Aufbau des Diffusors bei günstiger Handhabung und sehr gutem Haarformungsergebnis gewährleistet.

Von Vorteil umfaßt der Diffusorkörper eine äußere Schale sowie eine innere Schale, die innerhalb der äußeren Schale drehbar gelagert und gesichert ist. Damit ist ein konstruktiv unaufwendiger sowie fertigungstechnisch günstiger Aufbau eines Dlffusorkörpers gegeben.

Dadurch, daß die inneren Schale mit der äußeren Schale durch ein Mittelstück verbunden ist, wobei die innere Schale um die Mittelachse des Diffusors drehbar und das Mittelstück durch Öffnungen in der Inneren Schale an der äußeren Schale befestigt ist, wird auf konstruktiv einfache Art und Weise die innere Schale gegen Herausfallen gesichert.

Von Vorteil weisen die äußere Schale, die innere Schale und das Mittelstück eine im wesentlichen kreisförmige Umfangslinie auf, sind die in der inneren Schale vorgesehenen Öffnungen zur Befestigung als bogenförmige Langschlitzlöcher ausgebildet und die Drehung der inneren Schale durch die Abmessungen der Öffnungen begrenzt.

Vorzugsweise sind die Haarerfassungselemente ringförmig an dem Diffusorkörper angeordnet. Bei Drehung der inneren Schale werden die auf dieser Schale ringförmig angeordneten Haarerfassungselemente gegenüber den ringförmig auf dem Mittelstück angeordneten Haarerfassungselementen verschoben, wodurch die gleichzeitige Formung mehrerer Haarsträhnen bzw. eines größeren Haarbereiches erfolgt.

In einer vorteilhaften Weiterbildung sind einzelne Gruppen von Haarerfassungselementen kreisförmig um unterschiedliche, einer jeden Gruppe zugeordnete Drehachsen bewegbar. Mittels dieser Anordnung können jeweils kleinere Bereiche des Haares unabhängig voneinander geformt bzw. gelockt und spezielle Effekte hinsichtlich der Frisur erzeugt werden.

In einer Weiterbildung der Erfindung weist die innere Schale Vertiefungen mit Öffnungen auf, in denen Scheiben mit darauf vorgesehenen Haarerfassungselementen drehbar angeordnet sind. Diese konstruktive Ausgestaltung der inneren Schale dient der Positionierung der Scheiben. Die Anordnung von zusätzlichen Scheiben ermöglicht eine individuellere Haarformung, wobei durch die Zahl der auf den Scheiben angeordneten Haarerfassungselemente die Ausprägung und Dichte der Wellen bzw. Locken einzelner Haarbereiche in weiten Grenzen variiert werden kann.

Vorzugsweise weisen die Scheiben eine Achse mit einem Zahnrad auf, wobei eine Führung der Achse durch Zylinderstutzen erfolgt, die die Öffnungen umschließen. Durch diese Zylinderstutzen werden einerseits die Scheiben axial gesichert, zum anderen durch das Zahnrad die Voraussetzung für den Antrieb der Scheiben gegeben.

In einer Weiterbildung der Erfindung ist zwischen einem Außenumfangsbereich der Schalen eine Drehvorrichtung mit einem winkligen, zum Beispiel T-förmigen oder L-förmigen Querschnitt angeordnet, wobei ein Schenkel radial nach innen gerichtet ist und an seinem Ende eine Innenverzahnung aufweist, die mit dem Zahnrad kämmend im Inneren des Diffusors angeordnet ist. Betätigt der Benutzer diese leicht handhabbare Drehvorrichtung, so wird die Bewegung auf das Zahnrad und von diesem auf die Scheiben übertragen, wodurch diese angetrieben und dadurch die Haarerfassungselemente relativ zueinander bewegt werden.

In einer weiteren Ausführungsform der Erfindung sind auf den Scheiben weitere Vertiefungen und in diesen Vertiefungen weitere Scheiben mit Haarerfassungselementen drehbar angeordnet. Durch die Vielzahl der einzelnen Scheiben mit Haarerfassungselementen ergeben sich für den Benutzer Möglichkeiten einer individuellen Formung, das heißt Wellung oder Lockung von sehr kleinen Haarbereichen. Damit ist diese Ausgestaltung insbesondere für eine Frisur mit vielen, relativ kleinen Locken oder Wellen von Vorteil.

Dadurch, daß die Scheiben einen Rand mit Innenverzahnung aufweisen, durch den die mit einem verzahnten Außenrand versehenen weiteren Scheiben antreibbar sind, wird auf konstruktiv einfache Weise ein individueller Antrieb der einzelnen Scheiben erreicht. In Abwandlung dieser Ausgestaltung können einige der Scheiben ohne verzahnte Außenkante ausgebildet werden, so daß sie unverändert in ihrer Position bleiben, während die Scheiben mit verzahnter Außenkante durch die Innenverzahnung angetrieben werden.

In einer weiteren vorteilhaften Ausführungsform der Erfindung sind einzelne Gruppen von Haarerfassungselementen in radialer Richtung bezüglich der Mittelachse des Diffusors bewegbar. Dadurch wird eine günstige Möglichkeit individueller, von der durch die kreisförmigen Bewegungen der Haarerfassungselemente völlig verschiedenen, Formgebung für die Haare ereicht.

Von Vorteil umfaßt der Diffusorkörper eine äußere Schale sowie eine innere Schale und ist zwischen den Schalen eine Scheibe mit kurvenbogenförmigen, zum Rand der Scheibe ansteigenden bzw. abfallenden Aussparungen und einem als Betätigungsring ausgebildeten Rand drehbar angeordnet. Dreht der Benutzer den Betätigungsring, so werden über die kurvenförmigen Aussparungen die Haarerfassungselemente in radialer Richtung bewegt.

Dadurch, daß die innere Schale in radialer Richtung Führungen mit Durchbrechungen aufweist, in denen Leisten mit Haarerfassungselementen aufgenommen sind, wobei zwischen den Leisten Reihen von Haarerfassungselementen festgelegt sind, werden einzelne Bereiche des Haares von den fest angeordneten Haarerfassungselementen in ihrer Position gehalten, während andere Bereiche durch die auf den Leisten angeordneten Haarerfassungselemente in eine andere Position bezüglich der fest angeordneten Haarerfassungselemente gebracht werden, wodurch zwangsläufig eine Wellung oder Lockung der Haare eintritt. Die Führungen dienen der seitlichen Sicherung der Leisten gegen Verdrehung.

Von Vorteil greifen an den Leisten vorgesehene Stifte in die kurvenbogenförmigen Aussparungen ein und sind die Leisten mittels des Betätigungsringes radial verschiebbar. Diese konstruktiv einfache Kurvensteuerung ermöglicht eine leichtgängige Bewegung der Haarerfassungselemente und sorgt darüber hinaus für eine exakte Führung der Leisten während ihrer Radialbewegung.

In einer weiteren, vorteilhaften Ausführungsform der Erfindung sind einzelne Gruppen von Haarerfassungselementen linear und gegenläufig zueinander bewegbar, wodurch andere Formen von Wellen oder Locken entstehen. Damit verringert sich die erforderliche Größe der linearen Auslenkung, wodurch gleichzeitig eine bessere Handhabung des Diffusors erreicht wird. Von Vorteil weist der Diffusorkörper einen im wesentlichen rechteckigen Außenumfang auf, wobei die innere Schale durch einzelne, mit Haarerfassungselementen bestückten Leisten sowie seitliche Führungen gebildet wird. Dadurch werden größere Bereiche von Haaren, die durch die jeweilige Leistenbreite festgelegt sind, gegeneinander verschoben und In dieser zueinander entgegengesetzten Position getrocknet. Die seitliche Verschiebung der Leisten gegeneinander bestimmt dabei die Größe der Wellen oder Locken.

Dadurch, daß die Leisten als Zahnstangen ausgebildet und an einer Unterseite der inneren Schale geführt sind, wobei die Leisten mit dazwischen angeordneten, wenigstens jedoch einem Zahnrad kämmen, wird auf einfache Art und Weise die lineare Bewegung der Leisten und Ihre Verschiebung relativ zueinander erreicht.

In einer weiteren Ausgestaltung der Erfindung sind die Leisten über ein an der äußeren Schale angeordnetes Verstellmittel, welches mit einer der Leisten gekoppelt ist, bewegbar. Wird dieses Verstellmittel linear bewegt, so wird diese Bewegung auf die Leiste und von dieser mittels Zahnstange über Zahnrad auf die anderen Leisten übertragen, wodurch diese sich jeweils gegenläufig zur angetriebenen Leiste bewegen. Eine weitere Möglichkeit des Antriebes besteht darin, das Verstellmittel als Rädchen auszubilden und mit einem der zwischen den Leisten angeordneten Zahnräder zu koppeln. Bei Drehung des Verstellmittels wird dann das Zahnrad gedreht und die Leisten aufgrund der Zahnstangenausbildung gleichzeitig jeweils gegenläufig zueinander angetrieben.

Von Vorteil sind die Haarerfassungselemente als Noppen, Finger, Zinken, Stifte oder dergleichen ausgebildet. Die Haarerfassungselemente können je nach den individuellen Wünschen bzw. Erfordernissen besondere Formen annehmen.

Dadurch, daß die Haarerfassungselemente innen hohl sind und am oberen Ende wenigstens eine vorzugsweise seitlich angeordnete Öffnung aufweisen, kann die austretende Luft in dem Bereich des Haaransatzes gelangen, um das Haar leichter aufzulockern und von innen heraus zu trocknen.

In einer weiteren Ausgestaltung ist der Diffusor einstückig mit dem Haartrockner verbunden, wodurch ein eigenständiges neues Haarpflegegerät für besondere Einsatzzwecke geschaffen wird.

Weitere Merkmale, Vorteile und Anwendungsmöglichkeiten der Erfindung ergeben sich aus der nachfolgenden Beschreibung der Ausführungsbeispiele, welche In den Zeichnungen näher dargestellt sind. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.
Es zeigen:
- Fig. 1: eine Vorderansicht eines ersten Ausführungsbeispiels eines Diffusors, mit kreisförmig zur Mittelachse des Diffusors bewegbaren Haarerfassungselementen,
- Fig. 2: eine Prinzipdarstellung des Diffusors der Fig. 1 im Längsschnitt,
- Fig. 3: eine Vorderansicht eines zweiten Ausführungsbeispiels eines Diffusors, mit kreisförmig zur Mittelachse des Diffusors bewegbaren Haarerfassungselementen,
- Fig. 4: eine Prinzipdarstellung des Diffusors der Fig. 3 im Längsschnitt,
- Fig. 5: eine Vorderansicht eines dritten Ausführungsbeispiels eines Diffusors, mit kreisförmig um unterschiedliche Mittelachsen bewegbaren Haarerfassungselementen,
- Fig. 6: eine Prinzipdarstellung des Diffusors der Fig. 5 im Längsschnitt,
- Fig. 7: eine Vorderansicht eines vierten Ausführungsbeispiels eines Diffusors, mit kreisförmig um unterschiedliche Mittelachsen bewegbaren Haarerfassungselemente,
- Fig. 8: eine Prinzipdarstellung des Diffusors der Fig. 7 im Längsschnitt,
- Fig. 9: eine Vorderansicht eines fünften Ausführungsbeispiels eines Diffusors mit radial zur Mittelachse des Diffusors bewegbaren Haarerfassungselementen,
- Fig. 10: eine Prinzipdarstellung des Diffusors der Fig. 9 im Längsschnitt,
- Fig. 11: eine drehbare Scheibe nach Fig. 10 mit kurvenbogenförmigen Aussparungen in Draufsicht,
- Fig. 12: eine Vorderansicht eines sechsten Ausführungsbeispiels eines Diffusors mit linear zueinander beweglichen Haarerfassungselementen, teilweise im Schnitt,
- Fig. 13: eine Prinzipdarstellung des Diffusors der Fig. 12 im Längsschnitt.

In den Figuren wird ein Diffusor gezeigt, der zum Aufsetzen auf einen Haartrockner geeignet ist. Es ist selbstverständlich auch möglich und vorteilhaft, in einer anderen Ausführungsform den Diffusor einstückig mit dem Haartrockner zu verbinden, so daß ein eigenständig handhabbares Haarpflegegerät mit erweiterten Möglichkeiten zur Verfügung gestellt wird.

Der Diffusor der Figuren 1 und 2 umfaßt eine becherartige äußere Schale 1 mit einem in ihrem Bodenteil vorgesehenen einstückig angeordneten rohrförmigen Adapter 2, der das Anbringen des Diffusors an der Luftauslaßöffnung eines Haartrockners erleichtert. Eine ähnlich becherartige innere Schale 3, die entlang ihres Umfangs eine Ringlippe 4 aufweist, sitzt am Rand der äußeren Schale 1 und bildet zusammen mit der äußeren Schale 1 einen im wesentlichen geschlossenen Raum 5. Diese innere Schale 3 wird innerhalb der äußeren Schale 1 durch ein ringförmiges Mittelstück 6 in Position gehalten, welches mittels Schrauben 7, die sich zwischen dem Mittelstück 6 und der äußeren Schale 1 durch umfangsmäßig verlaufende Öffnungen in der inneren Schale erstrecken, in Position gehalten. Ein Hebel 8 erstreckt sich von einer Seite der inneren Schale 3 und ermöglicht eine Rotation der Inneren Schale 3 um die Mittelachse des Diffusors über die Strecke der in ihr vorgesehenen, am Umfang verlaufenden Schlitze.

Der Durchmesser des Mittelstücks 6 ist kleiner als der der inneren Schale 3 und eine Vielzahl von am Ende offenen, rohrförmigen Haarerfassungselementen 9 erstrecken sich von der offenen Fläche der inneren Schale 3 und bilden einen unterbrochenen Ring entlang des Umfangs des Mittelstücks 6. Drei weitere, offene rohrförmige Haarerfassungelemente 10 erstrecken sich vom Mittelteil der inneren Schale 3 durch die im Mittelstück 6 vorgesehene Öffnung. Weitere, am Ende offene, rohrförmige Haarerfassungselemente 11 erstrecken sich vom Mittelstück und bilden einen unterbrochenen Ring entlang seiner Oberfläche.

Alle Haarerfassungselemente 9, 10 und 11 münden in den Hohlraum 5, der zwischen der inneren Schale 3 und der äußeren Schale 1 vorgesehen ist. Bei Gebrauch wird in den Adapter 2 eintretende Luft eines Haartrockners durch die Haarerfassungselemente 9, 10, 11 und weitere Luftaustrittsöffnungen 12 im Diffusor herausgeblasen. Wird jedoch die innere Schale 3 relativ zum feststehenden Mittelstück 6 verdreht, bewirkt dies eine umfangsmäßige Verschiebung der Haarerfassungselemente 9 und 10 relativ zu den Haarerfassungselementen 11. Als Folge dieses Vorgangs werden die zwischen die Haarerfassungselemente 9, 10 und 11 gelangten Haare gelockt bzw. gewellt. Während des Trocknungsvorganges werden die Haare auf dem Diffusors getrocknet und damit dieser Lockungseffekt fixiert.

Der in den Figuren 1 und 2 dargestellte Diffusor zeigt nur drei unterbrochene Ringe von Haarerfassungselementen 9, 10 und 11, wobei zwei der Ringe relativ zu einem feststehenden Ring drehbar sind. Selbstverständlich können weitere Ringe mit Haarerfassungselementen vorgesehen werden, wobei es sinnvoll ist, jeweils zwischen den drehbaren Ringen ein feststehender Ring anzuordnen. Die Luftaustrittsöffnungen 12 der inneren Schale 3 können sowohl neben den Haarerfassungselementen 9 als auch zwischen den Haarerfassungselementen 10 und 11 angeordnet sein.

In einer zweiten Ausführungsform des Diffusors gemäß den Fig. 3, 4 sind die Haarerfassungselemente 9, 10 sowie 11 ebenfalls auf der inneren Schale 3 angeordnet, wobei das Mittelstück 6 über Befestigungsstege 15 fest mit der äußeren Schale 1 verbunden ist. Die Befestigungsstege 15 sind in bogenförmigen Öffnungen der inneren Schale 3 angeordnet, die gleichzeitig auch die Begrenzungen für die Drehung der inneren Schale 3 darstellen. Mittels des Drehringes 13 wird die innere Schale 3 bewegt, so daß sich die darauf befindlichen Haarerfassungselemente 9 und 10 relativ zu den auf dem feststehenden Mittelstück 6 angeordneten Haarerfassungselementen 11 bewegen. In einer Weiterbildung der Erfindung ist eine individuelle Drehung aller Ringe zueinander möglich, wobei dann der Antrieb der einzelnen Ringe über mit diesen gekoppelte Zahnräder erfolgt.

Im Hohlraum 5 zwischen der inneren Schale 3 und der äußeren Schale 1 befindet sich ein Luftleitelement, welches dazu dient, die Austrittsgeschwindigkeit des Luftstromes zu verringern, ohne dabei den Luftdurchsatz zu vermindern oder den Strömungswiderstand zu erhöhen. Der Luftaustritt erfolgt über die gesamte innere Schale verteilt durch die Luftaustrittslöcher 12 sowie durch die Öffnungen 48 am oberen Ende der Haarerfassungselemente 9, 10, 11.

Wie aus den Fig. 5, 6 hervorgeht, sind auf der inneren Schale 3 zusätzliche Scheiben 18 angeordnet, die sich jeweils um eine eigene, ihnen zugeordnete Achse drehen. Auf diesen Scheiben angeordnet sind Haarerfassungselemente 9, 10, wobei insbesondere die Anzahl der Haarerfassungselemente 9 variabel sein kann, sich bevorzugt jedoch zwischen 2 und 5 bewegt. Die Scheiben 18 sind in Vertiefungen 16 angeordnet, die in der inneren Schale 3 ausgebildet sind. In den Vertiefungen 16 befinden sich Öffnungen 17, welche von Zylinderstutzen 21 umschlossen werden. An den Scheiben 18 sind Achsen 19 angeordnet, die über die Zylinderstutzen 21 in den Hohlraum 5 geführt werden und an Ihrem Ende ein Zahnrad 20 aufweisen. Im Außenumfangsbereich zwischen den Schalen 1 und 3 ist eine Drehvorrichtung 24 angeordnet, die einen winkligen, z. B. T- oder L-förmigen Querschnitt aufweist. An einem Schenkel 22 weist sie eine Innenverzahnung 23 auf, welche in die Zähne des Zahnrades 20 eingreift. Bei Betätigung der Drehvorrichtung 24 wird über das Zahnrad 20 die Bewegung auf die Scheiben 18 übertragen. Möglich ist auch hier eine wechselweise Anordnung von drehbaren bzw. fest angeordneten Scheiben 18, die dadurch realisiert wird, daß diese Scheiben 18 im Zyllnderstutzen 21 klemmend festgelegt sind und kein Zahnrad 20 aufweisen.

Die Fig. 7, 8 zeigen eine weitere Ausführungsform eines Diffusors, bei der auf den Scheiben 18 weitere Scheiben 26 angeordnet sind, die jeweils um Ihnen zugeordnete Achsen drehen. Zur Vermeidung des Einklemmens von Haaren zwischen der inneren Schale 3 und den Scheiben 18 sind die Scheiben 18 in Vertiefungen 16 angeordnet. Weitere Vertiefungen 25 sind auf den Scheiben 18 ausgebildet, in denen die Scheiben 26 aufgenommen sind. Die Scheiben 26 sind über eine Achse 27 in der Scheibe 18 drehbar gelagert. Der Außenrand der Scheiben 26 ist mit Zähnen versehen. Die Scheiben 18 weisen einen Rand 28 mit einer Innenverzahnung auf, der mit den Zähnen der Scheiben 26 ineinander greift. Wird über die Drehvorrichtung 24 die Scheibe 18 in Bewegung gesetzt, so kämmt die Innenverzahnung des Randes 28 mit der verzahnten Außenkante 29 der Scheiben 26, wodurch die Scheiben 26 angetrieben und die Haarerfassungselemente 9 der einzelnen Scheiben relativ zueinander bewegt werden.

In den Fig. 9, 10, 11 ist ein Diffusor mit Haarerfassungselementen 9 dargestellt, die in radialer Richtung bezüglich der Mittelachse des Diffusors bewegbar sind. Diese Haarerfassungselemente 9 sind auf Leisten 36 angeordnet. Diese Leisten wiederum befinden sich in Führungen mit Durchbrechungen, die auf der inneren Schale 3 angeordnet sind. Zwischen der äußeren Schale 1 und der inneren Schale 3 des Diffusors ist eine drehbare Scheibe 30 vorgesehen, die kurvenbogenförmige, zum Rand der Scheibe ansteigende bzw. abfallende Aussparungen 32 aufweist. In diese Aussparungen 32 greifen die Stifte 37 der Leisten 36 ein. Wird der als Betätigungsring 34 ausgebildete Rand der Scheibe 30 gedreht, so werden die Stifte 37 in den kurvenbogenförmigen Aussparungen 32 geführt, wodurch die Leisten 36 In radialer Richtung bezüglich der Mittelachse des Diffusors bewegt werden. Zwischen den beweglichen Leisten 36 mit Haarerfassungselementen 9 sind jeweils Reihen mit fest angeordneten Haarerfassungselementen 10 vorgesehen. Durch die Bewegung der Haarerfassungselemente 9 in radialer Richtung und damit relativ zu den Haarerfassungselementen 10 sind vielfältige Möglichkeiten einer individuellen Haarformung mittels dieses Diffusors gegeben.

Die Figuren 12 und 13 zeigen einen Diffusor, der eine äußere Schale 38 und eine innere Schale 40 mit rechteckigem Außenumfang aufweist. Die Innere Schale 40 wird durch einzelne Leisten 42 sowie seitliche Führungen 43 gebildet. Die Leisten 42 liegen unmittelbar nebeneinander, sind in ihrem unteren Bereich jedoch als Zahnstangen ausgebildet und werden an einer Unterseite der inneren Schale 40 geführt. Jeweils zwischen den Leisten 42 sind Zahnräder 44, mindestens jedoch ein Zahnrad 44, angeordnet, welches in die Zahnstangen eingreift. An der äußeren Schale 38 ist ein Verstellmittel 46 angeordnet, welches mit einer der Leisten 42 gekoppelt und linear bewegbar ist. Wird mittels des Verstellmittels 46 diese Leiste 42 bewegt, so wird über die an der Leiste 42 ausgebildete Zahnstange mindestens ein Zahnrad 44 und über dieses Zahnrad 44 die nächste Leiste 42 angetrieben, wodurch sich die Leisten 42 linear und gegenläufig verschieben. Dadurch werden die auf den Leisten 42 angeordneten Haarerfassungselemente 9 voneinander wegbewegt, die zwischen den Haarerfassungselementen 9 eingefangenen Haare auf diese Art und Weise abschnittsweise S-förmig geformt und während des Trockenvorganges in dieser Position fixiert, so daß sie zwangsläufig gewellt oder gelockt werden. Die Dichte der Wellen oder Locken kann durch die jeweilige Anzahl der Leisten 42 sowie der darauf vorgesehenen Haarerfassungselemente 9 je nach Bedarf des Benutzers entsprechend variiert werden.

## Patentansprüche

1. Diffusor für einen Haartrockner mit einem Diffusorkörper, dar an einer Luftauslaßöffnung des Haartrockners festlegbar ist, wobei der Diffusorkörper Luftaustrittsöffnungen (12) und mehrere Haarerfassungselemente (9, 10, 11) aufweist, die sich von dem Diffusorkörper weg nach außen erstrecken, wobei wenigstens einige der Haarerfassungselemente (9, 10) relativ zu anderen Haarerfassungselementen (11) von einer Position in eine andere, räumlich entfernte Position bewegbar an dem Diffusorkörper angeordnet sind, **dadurch gekennzeiehnet**, daß der Diffusorkörper eine für den Benutzer zugängliche Stellvorrichtung, wie einen Hebel (8), einen Drehring (13), eine Drehvorrichtung (24), einen Betätigungsring (34), ein Verstellmittel (46) oder dergleichen, aufweist, mit dar die Haarerfassungselemente (9, 10) durch den Benutzer von der einen Position in die andere Position bewegbar sind.

2. Diffusor nach Anspruch 1, **dadurch gekennzeichnet**, daß eine erste Gruppe von Haarerfassungselementen (11) an dem Diffusorkörper festgelegt und eine zweite Gruppe von Haarerfassungselementen (9, 10) relativ zur ersten Gruppe von Haarerfassungselementen bewegbar ist.

3. Diffusor nach Anspruch 1, **dadurch gekennzeichnet**, daß sämtliche Haarerfassungselemente (9, 10, 11) relativ zueinander bewegbar sind.

4. Diffusor nach einem der vorhergehenden Ansprüche, **dadurch gekennzeichnet**, daß die Bewegung wenigstens einer Gruppe von Haarerfassungselementen (9, 10, 11) kreisförmig bezüglich einer Mittelachse des Diffusors erfolgt.

5. Diffusor nach einem der vorhergehenden Ansprüche, **dadurch gekennzeichnet**, daß der Diffusorkörper eine äußere Schale (1) sowie eine inneren Schale (3) umfaßt, die innerhalb der äußeren Schale (1) drehbar gelagert und gesichert ist.

6. Diffusor nach Anspruch 5, **dadurch gekennzeichnet**, daß die innere Schale (3) mit der äußeren Schale 1 durch ein Mittelstück (6) verbunden ist, wobei die innere Schale (3) um die Mittelachse des Diffusors drehbar ist und das Mittelstück (6) durch Öffnungen in der inneren Schale (3) an der äußeren Schale (1) befestigt wird.

7. Diffusor nach einem der Ansprüche 4 bis 6, **dadurch gekennzeichnet**, daß die äußere Schale (1), die innere Schale (3) und das Mittelstück (6) eine im wesentlichen kreisförmige Umfangslinie aufweisen, die in der inneren Schale (3) vorgesehenen Öffnungen zur Befestigung als bogenförmige Langschlitzlöcher ausgebildet sind und die Drehung der inneren Schale (3) durch die Abmessungen der Öffnungen begrenzt ist.

8. Diffusor nach einem der vorhergehenden Ansprüche, **dadurch gekennzeichnet**, daß die Haarerfassungselemente (9, 10, 11) ringförmig an dem Diffusorkörper angeordnet sind.

9. Diffusor nach einem der Ansprüche 1 bis 3, **dadurch gekennzeichnet**, daß einzelne Gruppen von Haarerfassungselementen (9, 10) kreisförmig um unterschiedliche, einer jeden Gruppe zugeordnete Drehachsen bewegbar sind.

10. Diffusor nach Anspruch 9, **dadurch gekennzeichnet**, daß die innere Schale (3) Vertiefungen (16) mit Öffnungen (17) aufweist, in denen Scheiben (18) mit darauf vorgesehenen Haarerfassungselementen (9, 10) drehbar angeordnet sind.

11. Diffusor nach Anspruch 10, **dadurch gekennzeichnet**, daß die Scheiben (18) eine Achse (19) mit einem Zahnrad (20) aufweisen, wobei eine Führung der Achsen (19) durch Zylinderstutzen (21) erfolgt, die die Öffnungen (17) umschließen.

12. Diffusor nach einem der Ansprüche 9 bis 11, **dadurch gekennzeichnet**, daß zwischen einem Außenumfangsbereich der Schalen (1, 3) eine Drehvorrichtung (24) mit einem winkligen, z. B. T- oder L-förmigen Querschnitt angeordnet ist, wobei ein Schenkel (22) radial nach innen gerichtet ist und an seinem Ende eine Innenverzahnung (23) aufweist, die mit dem Zahnrad (20) kämmend im Inneren des Diffusors angeordnet ist.

13. Diffusor nach einem der Ansprüche 9 bis 12, **dadurch gekennzeichnet**, daß auf den Scheiben (18) weitere Vertiefungen (25) und in diesen Vertiefungen (25) weitere Scheiben (26) mit Haarerfassungselementen (9) drehbar angeordnet sind.

14. Diffusor nach Anspruch 13, **dadurch gekennzeichnet**, daß die Scheiben (18) einen Rand (28) mit Innenverzahnung aufweisen, durch den die mit einem verzahnten Außenrand (29) versehenen weiteren Scheiben (26) antreibbar sind.

15. Diffusor nach einem der Ansprüche 1 bis 3, **dadurch gekennzeichnet,** daß einzelne Gruppen von Haarerfassungselementen (9) in radialer Richtung bezüglich der Mittelachse des Diffusors bewegbar sind.

16. Diffusor nach Anspruch 15, **dadurch gekennzeichnet**, daß der Diffusorkörper eine äußere Schale (1) sowie eine innere Schale (3) umfaßt und zwischen den Schalen (1, 3) eine Scheibe (30) mit kurvenbogenförmigen, zum Rand der Scheibe ansteigenden bzw. abfallenden Aussparungen (32) und einem als Betätigungsring (34) ausgebildeten Rand drehbar angeordnet ist.

17. Diffusor nach Anspruch 15 oder 16, **dadurch gekennzeichnet**, daß die innere Schale (3) in radialer Richtung Führungen mit Durchbrechungen aufweist, in denen Leisten (36) mit Haarerfassungselementen (9) aufgenommen sind, wobei zwischen den Leisten (36) Reihen von Haarerfassungselementen (10) festgelegt sind.

18. Diffusor nach Anspruch 17, **dadurch gekennzeichnet**, daß an den Leisten (36) vorgesehene Stifte (37) in die kurvenbogenförmigen Aussparungen (32) eingreifen und die Leisten (36) mittels des Betätigungsringes (34) radial verschiebbar sind.

19. Diffusor nach einem der Ansprüche 1 bis 3, **dadurch gekennzeichnet**, daß einzelne Gruppen von Haarerfassungselementen (9) linear und gegenläufig zueinander bewegbar sind.

20. Diffusor nach Anspruch 19, **dadurch gekennzeichnet**, daß der Diffusorkörper einen im wesentlichen rechteckigen Außenumfang aufweist, wobei die innere Schale (40) durch einzelne, mit Haarerfassungselementen bestückte Leisten (42), sowie seitliche Führungen (43), gebildet wird.

21. Diffusor nach Anspruch 20, **dadurch gekennzeichnet**, daß die Leisten (42) als Zahnstangen ausgebildet und an einer Unterseite der inneren Schale (40) geführt sind, wobei die Leisten mit dazwischen angeordneten, jedoch wenigstens einem Zahnrad (44) kämmen.

22. Diffusor nach einem der Ansprüche 19 bis 21, **dadurch gekennzeichnet**, daß die Leisten (42) über ein an der äußeren Schale (38) angeordnetes Verstellmittel (46), welches mit einer der Leisten (42) gekoppelt ist, bewegbar sind.

23. Diffusor nach einem der Ansprüche 1 bis 22, **dadurch gekennzeichnet,** daß die Haarerfassungselemente (9, 10, 11) als Noppen, Finger, Zinken, Stifte oder dergleichen ausgebildet sind.

24. Diffusor nach einem der Ansprüche 1 bis 23, **dadurch gekennzeichnet**, daß die Haarerfassungselemente (9, 10, 11) innen hohl sind und am oberen Ende wenigstens eine vorzugsweise seitlich angeordnete Öffnung (48) aufweisen.

25. Diffusor nach einem der Ansprüche 1 bis 24, **gekennzeichnet** durch eine einstückige Verbindung mit dem Haartrockner.

## Claims

1. Diffuser for a hair dryer with a diffuser body, which can be fixed on an air outlet aperture of the hair dryer, wherein the diffuser body has air outlet apertures (12) and a plurality of hair grasping elements (9,10,11) which extend away from the diffuser body, wherein at least some of the hair grasping elements (9,10) are arranged on the diffuser body so as to be movable relative to other hair grasping elements (11) from one position into a different spatially remote position, characterised in that the diffuser body has a positioning device which is accessible to the user such as a lever (8), a rotating ring (13), a rotating device (24), an actuating ring (34), an adjusting means (46) or the like, with which the hair grasping elements (9,10) can be moved from one position to another position by the user.

2. A diffuser according to claim 1, characterised in that a first group of hair grasping elements (11) is fixed on the diffuser body and a second group of hair grasping elements (9, 10) is movable relative to the first group of hair grasping elements.

3. A diffuser according to claim 1, characterised in that all hair grasping elements (9, 10, 11) are movable relative to one another.

4. A diffuser according to one of the preceding claims, characterised in that the movement of at least one group of hair grasping elements (9, 10, 11) yes place in a circle with respect to a central axis of the diffuser.

5. A diffuser according to one of the preceding claims, characterised in that the diffuser body comprises an outer shell (1) and an inner shell (3) which is rotatably mounted and secured within the outer shell (1).

6. A diffuser according to claim 5, characterised in that the inner shell (3) is connected to the outer shell (1) by a centre piece (6), the inner shell (3) being rotatable round the central axis of the diffuser and the centre piece (6) being fastened on the outer shell (1) through apertures in the inner shell (3).

7. A diffuser according to claims 4 to 6, characterised in that the outer shell (1), the inner shell (3) and the centre piece (6) have a substantially circular peripheral line, the apertures provided in the inner shell (3) for fastening purposes are designed as arc-shaped slots and the rotation of the inner shell (3) is limited by the dimensions of the apertures.

8. A diffuser according to one of the preceding claims, characterised in that the hair grasping elements (9, 10, 11) are arranged annularly on the diffuser body.

9. A diffuser according to one of claims 1 to 3, characterised in that individual groups of hair grasping elements (9, 10) are movable in a circle round different axes of rotation allocated to each group.

10. A diffuser according to claim 9, characterised in that the inner shell (3) has recesses (16) with apertures (17) in which there are rotatably arranged discs (18) with hair grasping elements (9, 10) provided thereon.

11. A diffuser according to claim 10, characterised in that the discs (18) have an axis (19) with a gearwheel (20), the axes (19) being guided by cylindrical sleeves (21) which surround the apertures (17).

12. A diffuser according to one of claims 9 to 11, characterised in that a rotating device (24) with an angled, for example T- or L-shaped cross section is arranged between an external peripheral region of the shells (1, 3), one arm (22) being directed radially inwardly and having, at its end, internal teeth (23) which are arranged so as to mesh with the gearwheel (20) in the interior of the diffuser.

13. A diffuser according to one of claims 9 to 12, characterised in that further recesses (25) are rotatably arranged on the discs (18) and further discs (26) with hair grasping elements (9) are rotatably arranged in these recesses (25).

14. A diffuser according to claim 13, characterised in that the discs (18) have an edge (28) with internal teeth by means of which the further discs (26) provided with a toothed external edge (29) can be driven.

15. A diffuser according to one of claims 1 to 3, characterised in that individual groups of hair grasping elements (9) are movable radially with respect to the central axis of the diffuser.

16. A diffuser according to claim 15, characterised in that the diffuser body comprises an outer shell (1) and an inner shell (3) and between the shells (1, 3) there is rotatably arranged a disc (30) with arc-shaped recesses (32) which rise and fall toward the edge of the disc and an edge designed as an actuating ring (34).

17. A diffuser according to claim 15 or 16, characterised in that, in the radial direction, the inner shell (3) has guides with orifices in which strips (36) with hair grasping elements (9) are received, rows of hair grasping elements (10) being fixed between the strips (36).

18. A diffuser according to claim 17, characterised in that pins (37) provided on the strips (36) engage in the arc-shaped recesses (32) and the strips (36) are radially movable by means of the actuating ring (34).

19. A diffuser according to one of claims 1 to 3, characterised in that individual groups of hair grasping elements (9) are movable linearly and opposingly with respect to one another.

20. A diffuser according to claim 19, characterised in that the diffuser body has a substantially rectangular external periphery, the inner shell (40) being formed by individual strips (42) equipped with hair grasping elements as well as lateral guides (43).

21. A diffuser according to claim 20, characterised in that the strips (42) are designed as toothed racks and are guided on an underside of the inner shell (40), the strips meshing with gearwheels (44) arranged therebetween but of which there is at least one.

22. A diffuser according to one of claims 19 to 21, characterised in that the strips (42) are movable via an adjusting means (46) which is arranged on the outer shell (38) and is coupled to one of the strips (42).

23. A diffuser according to one of claims 1 to 22, characterised in that the hair grasping elements (9, 10, 11) are designed as knobs, fingers, prongs, pins or the like.

24. A diffuser according to one of claims 1 to 23, characterised in that the hair grasping elements (9, 10, 11) are internally hollow and have at least one preferably laterally arranged aperture (48) at the upper end.

25. A diffuser according to one of claims 1 to 24, characterised by an integral connection to the hairdryer.

## Revendications

1. Diffuseur destiné à un sèche-cheveux, comportant un corps de diffuseur pouvant être fixé à une ouverture de sortie d'air du sèche-cheveux, le corps de diffuseur présentant des ouvertures de sortie d'air (12) et plusieurs éléments de saisie de cheveux (9, 10, 11), qui s'étendent hors du corps de diffuseur vers l'extérieur, au moins certains des éléments de saisie de cheveux (9, 10) étant disposés sur le corps de diffuseur de manière à pouvoir être déplacés par rapport à d'autres éléments de saisie de cheveux (11), d'une position vers une autre position éloignée de la première, dans l'espace, caractérisé en ce que le corps de diffuseur présente un dispositif d'actionnement accessible à l'utilisateur, tel qu'un levier (8), un anneau rotatif (13), un dispositif de rotation (24), une bague d'actionnement (34), un moyen de déplacement (46) ou analogue, à l'aide duquel l'utilisateur peut déplacer les éléments de saisie de cheveux (9, 10) de l'une des positions à l'autre.

2. Diffuseur selon la revendication 1, caractérisé en ce qu'un premier groupe d'éléments de saisie de cheveux (11) est fixé sur le corps de diffuseur, et un second groupe d'éléments de saisie de cheveux (9, 10) peut être déplacé de manière relative, par rapport au premier groupe d'éléments de saisie de cheveux.

3. Diffuseur selon la revendication 1, caractérisé en ce que tous les éléments de saisie de cheveux (9, 10, 11) peuvent être déplacés relativement les uns par rapport aux autres.

4. Diffuseur selon l'une des revendications précédentes, caractérisé en ce que le mouvement d'au moins un groupe d'éléments de saisie de cheveux (9, 10, 11) s'effectue de manière circulaire par rapport à un axe central du diffuseur.

5. Diffuseur selon l'une des revendications précédentes, caractérisé en ce que le corps de diffuseur comprend une coque extérieure (1) ainsi qu'une coque intérieure (3), qui est montée de manière rotative à l'intérieur de la coque extérieure (1), et qui y est arrêtée.

6. Diffuseur selon la revendication 5, caractérisé en ce que la coque intérieure (3) est reliée à la coque extérieure (1), par une pièce centrale (6), la coque intérieure (3) pouvant tourner autour de l'axe central du diffuseur, et la pièce centrale (6) étant fixée à la coque extérieure (1), au travers d'ouvertures dans la coque intérieure (3).

7. Diffuseur selon l'une des revendications 4 à 6, caractérisé en ce que la coque extérieure (1), la coque intérieure (3) et la pièce centrale (6) présentent une ligne périphérique sensiblement de forme circulaire, en ce que les ouvertures prévues dans la coque intérieure (3) et destinées à la fixation, se présentent en tant que trous en fente allongée en forme d'arc, et en ce que la rotation de la coque intérieure (3) est limitée par les dimensions des ouvertures.

8. Diffuseur selon l'une des revendications précédentes, caractérisé en ce que les éléments de saisie de cheveux (9, 10, 11) sont disposés de manière annulaire sur le corps de diffuseur.

9. Diffuseur selon l'une des revendications 1 à 3, caractérisé en ce que des groupes individuels d'éléments de saisie de cheveux (9, 10) peuvent être déplacés de manière circulaire autour d'axes de rotation différents, associés respectivement à chacun des groupes.

10. Diffuseur selon la revendication 9, caractérisé en ce que la coque intérieure (3) comporte des creux (16) avec des ouvertures (17), dans lesquels sont disposés de manière rotative, des disques (18) sur le dessus desquels sont prévus des éléments de saisie de cheveux (9, 10).

11. Diffuseur selon la revendication 10, caractérisé en ce que les disques (18) comportent un axe (19) muni d'une roue dentée (20), un guidage des axes (19) étant réalisé par des embouts cylindriques (21) enserrant les ouvertures (17).

12. Diffuseur selon l'une des revendications 9 à 11, caractérisé en ce qu'entre une zone périphérique extérieure des coques (1, 3), est agencé un dispositif de rotation (24) présentant une section transversale angulaire, par exemple une section transversale en forme de "T" ou de "L", une aile (22) étant orientée radialement vers l'intérieur et présentant, à son extrémité, une denture intérieure (23), qui est disposée à l'intérieur du diffuseur, en engrenant avec la roue dentée (20).

13. Diffuseur selon l'une des revendications 9 à 12, caractérisé en ce que sur les disques (18) sont prévus d'autres creux (25) et dans ceux-ci sont disposés de manière rotative, d'autres disques (26) comportant des éléments de saisie de cheveux (9).

14. Diffuseur selon la revendication 13, caractérisé en ce que les disques (18) présentent un bord (28) à denture intérieure, par l'intermédiaire duquel peuvent être entraînés lesdits autres disques (26) pourvus d'un bord extérieur (29) denté.

15. Diffuseur selon l'une des revendications 1 à 3, caractérisé en ce que des groupes individuels d'éléments de saisie de cheveux (9) peuvent être déplacés dans la direction radiale relative à l'axe central du diffuseur.

16. Diffuseur selon la revendication 15, caractérisé en ce que le corps de diffuseur comprend une coque extérieure (1) ainsi qu'une coque intérieure (3), et entre les coques (1, 3), est disposé de manière rotative, un disque (30) comportant des encoches (32) en forme d'arc de courbe, se rapprochant ou s'éloignant du bord du disque, le bord du disque étant réalisé sous forme de bague d'actionnement (34).

17. Diffuseur selon la revendication 15 ou 16, caractérisé en ce que la coque intérieure (3) présente en direction radiale, des guidages comportant des passages, dans lesquels sont logées des barres (36) présentant des éléments de saisie de cheveux (9), des rangées d'éléments de saisie de cheveux (10) étant fixées entre les barres (36).

18. Diffuseur selon la revendication 17, caractérisé en ce que des chevilles (37) prévues sur les barres (36), s'engagent dans les encoches (32) en forme d'arc de courbe, et les barres (36) peuvent coulisser radialement au moyen de la bague d'actionnement (34).

19. Diffuseur selon l'une des revendications 1 à 3, caractérisé en ce que des groupes individuels d'éléments de saisie de cheveux (9) peuvent être déplacés de manière linéaire et opposée, les uns par rapport aux autres.

20. Diffuseur selon la revendication 19, caractérisé en ce que le corps de diffuseur présente une périphérie extérieure sensiblement rectangulaire, la coque intérieure (40) étant formée par des barres individuelles (42) munies d'éléments de saisie de cheveux, ainsi que par des guidages latéraux (43).

21. Diffuseur selon la revendication 20, caractérisé en ce que les barres (42) sont réalisées sous forme de crémaillères et sont guidées sur un côté inférieur de la coque intérieure (40), les barres engrenant avec des roues dentées, et toutefois au moins une roue dentée (44), disposées entre-elles.

22. Diffuseur selon l'une des revendications 19 à 21, caractérisé en ce que les barres (42) peuvent être déplacées par l'intermédiaire d'un moyen de déplacement (46) disposé sur la coque extérieure (38) et couplé à l'une des barres (42).

23. Diffuseur selon l'une des revendications 1 à 22, caractérisé en ce que les éléments de saisie de cheveux (9, 10, 11) se présentent sous la forme de bossages, de doigts, de dents, de broches ou d'éléments similaires.

24. Diffuseur selon l'une des revendications 1 à 23, caractérisé en ce que les éléments de saisie de cheveux (9, 10, 11) sont creux à l'intérieur et présentent, à l'extrémité supérieure, au moins une ouverture (48), de préférence disposée latéralement.

25. Diffuseur selon l'une des revendications 1 à 24, caractérisé par une liaison d'un seul tenant au sèche-cheveux.
